# EUROPÄISCHE PATENTSCHRIFT

(11) **EP 4 196 631 B1**
(45) Veröffentlichungstag und Bekanntmachung des Hinweises auf die Patenterteilung: **17.07.2024**
(21) Anmeldenummer: 21763288.4
(22) Anmeldetag: 12.08.2021
(51) Int. Cl.: D06F 34/26, D06F 31/00, D06F 35/00, D06F 73/02, D06F 103/30, D06F 103/32, D06F 103/34, D06F 103/62, D06F 105/20, D06F 105/22, D06F 105/28, D06F 105/40

(54) **TEXTILBEARBEITUNGSVORRICHTUNG UND TEXTILBEARBEITUNGSVERFAHREN**
TEXTILE PROCESSING DEVICE AND TEXTILE PROCESSING METHOD
DISPOSITIF DE TRAITEMENT DE TEXTILE ET PROCÉDÉ DE TRAITEMENT DE TEXTILE

(30) Priorität: 14.08.2020 DE 102020121470
(43) Veröffentlichungstag der Anmeldung: 21.06.2023
(73) Patentinhaber: Veit GmbH, 86899 Landsberg (DE)
(72) Erfinder: OEHL, Sascha, 86916 Kaufering (DE); PFATTHEICHER, Juergen, 74858 Aglasterhausen (DE); FISCHER, Thilo, 86899 Landsberg am Lech (DE); BAUER, Siegfried, 86899 Landsberg am Lech (DE)
(74) Vertreter: Schweiger, Martin
(86) Internationale Anmeldenummer: PCT/EP2021/072519
(87) Internationale Veröffentlichungsnummer: WO 2022/034179

(56) Entgegenhaltungen:
- EP-A1- 2 175 065
- EP-A1- 2 883 998
- WO-A1-2007/137857
- DE-A1- 102008 035 797
- DE-A1- 102017 006 768
- US-B2- 10 738 414

## Beschreibung

Die vorliegende Erfindung betrifft eine Textilbearbeitungsvorrichtung und ein Textilbearbeitungsverfahren.

Textilbearbeitungsvorrichtungen und Textilbearbeitungsverfahren sind prinzipiell aus dem Stand der Technik bekannt.

Das Dokument DE 10 2017 006 768 A1 offenbart ein Glätten textiler Gegenstände, insbesondere Bekleidungsstücke, mittels Dampf, wobei zusätzlich ein Desinfizieren und/oder Desodorieren vorgesehen sind.

Das Dokument DE 10 2008 035 797 A1 offenbart ein Bekleidungsbehandlungsgerät und ein Verfahren zum Steuern desselben.

Das Dokument US 10 738 414 B2 offenbart eine Vorrichtung zum Behandeln von Kleidungsstücken.

Das Dokument WO 2007/137 857 A1 offenbart ein Verfahren zum Zuführen von Dampf zu einem Raum, der Textilien beinhaltet.

Es ist daher eine Aufgabe der vorliegenden Offenbarung, eine verbesserte Textilbearbeitungsvorrichtung und ein verbessertes Textilbearbeitungsverfahren bereitzustellen.

Diese Aufgabe wird zunächst gelöst durch eine Textilbearbeitungsvorrichtung, umfassend eine Bearbeitungskammer, eine Textilbereitstellungseinheit, die ausgebildet ist, ein Textil an die Bearbeitungskammer bereitzustellen, eine Dampfbereitstellungseinheit, die ausgebildet ist, Wasserdampf mit einer vorgegebenen Dampfeigenschaft an die Bearbeitungskammer bereitzustellen, eine Dampferfassungseinheit, die ausgebildet ist, einen Dampfparameter des an die Bearbeitungskammer bereitgestellten Wasserdampfs zu erfassen, und eine Dampfregeleinheit, die ausgebildet ist, in Erwiderung auf den erfassten Dampfparameter eine Dampfeigenschaft des an die Bearbeitungskammer bereitgestellten Wasserdampfs zu ändern.

Die Textilbearbeitungsvorrichtung gemäß der vorliegenden Offenbarung dient dazu, ein Textil mit zumindest einem Bearbeitungsschritt zu bearbeiten. Bei dem Textil handelt es sich beispielsweise um ein Kleidungsstück, wie eine Hose, eine Bluse oder ein Hemd. Das Textil ist dabei beispielsweise in einem vorgelagerten Bearbeitungsschritt zumindest teilweise gefertigt oder veredelt worden.

Die Textilbearbeitungsvorrichtung umfasst zunächst eine Bearbeitungskammer. Die Bearbeitungskammer ist ein zumindest teilweise umschlossener Raum, in dem das Textil bearbeitet, das heißt behandelt werden kann. Die Bearbeitung erfolgt dabei unter anderem mit Dampf, wobei das Textil in der Bearbeitungskammer einem Dampf ausgesetzt wird, wie im Folgenden beschrieben. Durch eine Dampfbehandlung kann insbesondere eine Glättung und gleichzeitig eine Desinfektion sowie Desodorierung des Textils erreicht werden.

Die Bearbeitungskammer umfasst dazu beispielsweise zumindest eine Wand, beispielsweise zwei Wände, weiter beispielsweise zwei Wände, einen Boden und ein Dach. Die Bearbeitungskammer dient insbesondere dazu, einen Bearbeitungsraum für das Textil bereitzustellen, in dem zumindest abschnittsweise eine kontrollierte und definierte Atmosphäre geschaffen werden kann, wie im Folgenden noch erläutert werden wird.

Die Textilbearbeitungsvorrichtung umfasst weiter eine Textilbereitstellungseinheit, durch die das Textil an die Bearbeitungskammer bereitgestellt werden kann. Dabei stellt die Textilbereitstellungseinheit im einfachsten Fall eine Halterung für das Textil dar, wie beispielsweise eine Klammer, einen Haken oder einen Kleiderbügel, an der bzw. dem das Textil befestigt ist.

In einer Ausführungsform ist die Textilbereitstellungseinheit ausgebildet, das Textil durch eine Fortbewegung, beispielsweise durch einen Vortrieb, an die Bearbeitungskammer bereitzustellen. Weiter beispielsweise kann die Textilbereitstellungseinheit auch ausgebildet sein, das Textil, insbesondere nach der Bearbeitung, aus der Bearbeitungskammer wieder zu entfernen.

Insbesondere kann die Textilbereitstellungseinheit auch ausgebildet sein, das Textil aus einem vorherigen Bearbeitungsschritt des Textils an die Bearbeitungskammer und damit an die Textilbearbeitungsvorrichtung selbst bereitzustellen.

Die Textilbearbeitungsvorrichtung umfasst ebenso eine Dampfbereitstellungseinheit, die ausgebildet ist, Wasserdampf mit zumindest einer vorgegebenen Dampfeigenschaft an die Bearbeitungskammer bereitzustellen. Die Dampfbereitstellungseinheit umfasst dazu beispielsweise einen oder mehrere Dampfzerstäuber oder Dampfdüsen oder hat Zugriff auf solche Dampfzerstäuber oder Dampfdüsen, die ausgebildet sind, Wasserdampf, beispielsweise aus einem Reservoir, an die Bearbeitungskammer bereitzustellen.

Der Wasserdampf kann beispielsweise durch Erhitzung von in einem Reservoir bereitgehaltenen Wasser erzeugt und dann der bzw. den Düsen zugeführt werden.

Der Wasserdampf weist dabei zumindest eine vorgegebene Dampfeigenschaft auf. Eine Dampfeigenschaft ist beispielsweise eine Dampftemperatur, ein Dampfdruck, eine Dampffeuchtigkeit und/oder eine Dampfsättigung. Diese ist vorgegeben, beispielsweise durch eine Voreinstellung in der Dampfbereitstellungseinheit und/oder eine Voreinstellung des Dampferzeugungsprozesses. Eine Dampfeigenschaft kann auch eine Bereitstellungsdauer sein bzw. diese umfassen. Beispielsweise kann der Wasserdampf über eine Zeitdauer von einer Sekunde, zehn Sekunden, 30 Sekunden, einer Minute und/oder 90 Sekunden an die Bearbeitungskammer bereitgestellt werden.

Die Dampfeigenschaft ist dabei eine Eigenschaft, die der Dampf unmittelbar vor oder bei der Bereitstellung an die Bearbeitungskammer aufweist. Insbesondere kann die zumindest eine vorgegebene Dampfeigenschaft eine dem durch die Textilbearbeitungsvorrichtung entsprechende Dampfeigenschaft sein.

Beispielsweise kann es sich bei dem Textil um ein Produkt aus einer Kunstfaser, wie beispielsweise Polyamid, handeln, die zur Bearbeitung höhere Temperaturen und/oder kürzere Bereitstellungsdauern und/oder niedrigere Dampfdrücke benötigt und/oder erlaubt, wobei dann die vorgegebene Dampfeigenschaft beispielsweise eine höhere Dampftemperatur, wie beispielsweise 130°C, und/oder eine kürzere Bereitstellungsdauer, wie beispielsweise 30 Sekunden, und/oder ein niedrigerer Dampfdruck, wie beispielsweise 0,2 bar, ist bzw. umfasst.

Wenn es sich bei dem Textil hingegen um ein Produkt aus einer Naturfaser, wie beispielsweise Baumwolle, handelt, die zur Bearbeitung niedrigere Temperaturen und/oder längere Bereitstellungsdauern und/oder höhere Dampfdrücke benötigt und/oder erlaubt, kann die vorgegebene Dampfeigenschaft beispielsweise eine niedrigere Dampftemperatur, wie beispielsweise 120°C, und/oder eine längere Bereitstellungsdauer, wie beispielsweise 90 Sekunden, und/oder ein höherer Dampfdruck, wie beispielsweise 1,0 bar sein bzw. umfassen.

Das Bereitstellen des Wasserdampfes an die Bearbeitungskammer kann dabei insbesondere regelmäßig, periodisch und/oder anlassbezogen erfolgen. Beispielsweise kann der Wasserdampf jede Minute, alle 30 Sekunden, alle zehn Sekunden oder jede Sekunde an die Bearbeitungskammer bereitgestellt werden. Alternativ oder zusätzlich kann der Wasserdampf bei jedem erneuten Bereitstellen eines Textils an die Bearbeitungskammer erfolgen. Dies kann beispielsweise durch einen Schalter, einen Bewegungssensor und/oder eine Kamera erfasst werden.

Die Textilbearbeitungsvorrichtung umfasst weiter eine Dampferfassungseinheit, die ausgebildet ist, zumindest einen Dampfparameter des an die Bearbeitungskammer bereitgestellten Wasserdampfs zu erfassen. Ein Dampfparameter ist beispielsweise eine Dampftemperatur, ein Dampfdruck, eine Dampffeuchtigkeit und/oder eine Dampfsättigung des an die Bearbeitungskammer bereitgestellten Wasserdampfes.

Beispielsweise ist ein Dampfparameter eine Dampftemperatur, ein Dampfdruck, eine Dampffeuchtigkeit und/oder eine Dampfsättigung des unmittelbar durch die Dampfbereitstellungseinheit bereitgestellten Wasserdampfes bzw. wird der Dampfparameter unmittelbar an der Dampfbereitstellungseinheit erfasst.

Alternativ oder zusätzlich kann ein Dampfparameter auch eine Dampftemperatur, ein Dampfdruck, eine Dampffeuchtigkeit und/oder eine Dampfsättigung des sich in der Bearbeitungskammer einstellenden Dampf-Luft-Gemisches sein bzw. wird der Dampfparameter an einem von der Dampfbereitstellungseinheit beabstandeten Ort wie beispielsweise einem Mittel- oder Zentralpunkt der Bearbeitungskammer und/oder an dem bzw. in der Nähe des Textils erfasst.

Ein solcher Dampfparameter kann über geeignete Sensoren, insbesondere einen oder mehrere Temperatursensoren, einen oder mehrere Drucksensoren und/oder einen oder mehrere Sättigungssensoren erfolgen. Die Sensoren können dabei beispielsweise in und/oder an der Bearbeitungskammer und/oder in und/oder an der Textilbearbeitungsvorrichtung angeordnet sein.

Der Dampfparameter kann dabei insbesondere regelmäßig, periodisch und/oder anlassbezogen erfasst werden. Beispielsweise kann der Dampfparameter jede Minute, alle 30 Sekunden, alle zehn Sekunden, jede Sekunde, alle 500 Millisekunden oder jede Millisekunde erfasst werden. Alternativ oder zusätzlich kann der Dampfparameter bei jedem erneuten Bereitstellen eines Textils an die Bearbeitungskammer erfolgen. Dies kann beispielsweise durch einen Schalter, einen Bewegungssensor und/oder eine Kamera erfasst werden. Weiter alternativ oder zusätzlich kann der Dampfparameter in Abhängigkeit des Bereitstellens des Wasserdampfes an die Bearbeitungskammer erfolgen, beispielsweise gleichzeitig mit oder zeitlich vor oder nach dem Bereitstellen des Wasserdampfes erfolgen, beispielsweise eine Sekunde, zehn Sekunden, 30 Sekunden oder eine Minute vor oder nach dem Bereitstellen des Wasserdampfes.

Der erfasste Dampfparameter kann dabei mit der zumindest einen vorgegebenen Dampfeigenschaften übereinstimmen oder proportional dazu sein, muss dies aber nicht.

Wenn beispielsweise eine Dampftemperatur des an die Bearbeitungskammer bereitgestellten Wasserdampfs unmittelbar an der Dampfbereitstellungseinheit erfasst wird, so kann die Dampfeigenschaft, die durch die Dampfregeleinheit geändert wird, mit dem erfassten Dampfparameter übereinstimmen oder proportional dazu sein.

Wenn hingegen die Dampfeigenschaft beispielsweise eine Dampftemperatur des sich in der Bearbeitungskammer einstellenden Dampf-Luft-Gemisches ist, so kann der Dampfparameter nicht mit der Dampfeigenschaft übereinstimmen und/oder nicht dazu proportional sein.

Die Textilbearbeitungsvorrichtung umfasst weiter eine Dampfregeleinheit, die ausgebildet ist, in Erwiderung auf den erfassten Dampfparameter zumindest eine Dampfeigenschaft des an die Bearbeitungskammer bereitgestellten Wasserdampfs zu ändern.

Die Dampfregeleinheit kann dabei als einfaches Regelglied aufgebaut sein, beispielsweise als PID-Regler. Alternativ oder zusätzlich kann die Dampfregeleinheit auch eine mikroprozessor- oder computergestützte Regelung umfassen und/oder Zugriff darauf haben. Ebenso kann die Dampfregeleinheit Zugriff auf die Dampfbereitstellungseinheit haben, um so eine Dampfeigenschaft zu ändern.

Das Ändern der Dampfeigenschaft erfolgt dabei insbesondere durch Ändern eines Wertes der vorgegebenen Dampfeigenschaft. Beispielsweise kann so durch die Dampfregeleinheit ein Wert einer Dampfeigenschaft erhöht oder verringert werden. Beispielsweise kann die Dampfeigenschaft geändert werden, weil ein erfasster Dampfparameter, also ein Ist-Parameter, von einem Soll-Parameter abweicht, insbesondere um einen vorbestimmten Schwellwert abweicht.

Das Ändern der Dampfeigenschaft kann dabei insbesondere regelmäßig, periodisch und/oder anlassbezogen erfolgen. Beispielsweise kann die Dampfeigenschaft jede Minute, alle 30 Sekunden, alle zehn Sekunden, jede Sekunde, alle 500 Millisekunden oder jede Millisekunde geändert werden. Alternativ oder zusätzlich kann die Dampfeigenschaft in Abhängigkeit des Erfassens des Dampfparameters erfolgen, beispielsweise gleichzeitig mit oder zeitlich vor oder nach dem Erfassen des Dampfparameters erfolgen, beispielsweise eine Sekunde, zehn Sekunden, 30 Sekunden oder eine Minute vor oder nach dem Erfassen des Dampfparameters.

Wenn nun, bezogen auf das oben genannte Ausführungsbeispiel, ein Textil aus Polyester an die Bearbeitungskammer bereitgestellt wird und der Wasserdampf mit 130°C über einen Zeitraum von 30 Sekunden an die Bearbeitungskammer bereitgestellt wird, kann beispielsweise unmittelbar nach dem Ablauf der Bereitstellungsdauer von 30 Sekunden ein Dampfparameter erfasst werden, beispielsweise in der Nähe des Textils. Dieser erfasste Dampfparameter kann dabei beispielsweise eine sich nach der Bereitstellungsdauer in der Atmosphäre der Bearbeitungskammer eingestellte Dampftemperatur von 110°C sein. Dieser kann insbesondere deshalb 110°C betragen, da das Textil aus einem besonders dichten oder schweren Stoff besteht, wodurch dich der Dampf nicht ideal ausbreiten kann.

Hierzu kann beispielsweise für das Textil ein Soll-Parameter von 115°C hinterlegt sein, wobei der Schwellwert 3°C beträgt. Aufgrund dessen wird dann in Reaktion auf die Abweichung von 5°C des erfassten Dampfparameter-Ist-Wertes von dem Dampfparameter-Soll-Wert, die Dampftemperatur des Wasserdampfes, der, nach einer Ruhezeit von beispielsweise 30 Sekunden, erneut an die Bearbeitungskammer bereitgestellt wird, geändert.

Diese Änderung kann dabei beispielsweise eine Erhöhung der Dampftemperatur des Wasserdampfes um 3°C von 130°C auf 133°C umfassen und sodann der Wasserdampf mit der erhöhten Dampftemperatur an die Bearbeitungskammer bereitgestellt werden.

Diese Textilbearbeitungsvorrichtung hat dabei den Vorteil, dass ein Textil besonders schonend und individuell bearbeitet werden kann. Insbesondere ist es durch diese Textilbearbeitungsvorrichtung möglich, dass Faktoren, wie beispielsweise Textildicke, Textilgröße und/oder Textilgewicht automatisch berücksichtigt werden können, ohne dass es einer Verstellung der Textilbearbeitungsvorrichtung erfordert.

Die Textilbearbeitungsvorrichtung kann dadurch weitergebildet werden, dass die Dampfbereitstellungseinheit ausgebildet ist, plasmaaktivierten Wasserdampf an die Bearbeitungskammer bereitzustellen. Hierzu ist die Dampfbereitstellungseinheit insbesondere als Plasmadampfbereitstellungseinheit ausgebildet. Plasmaaktivierter Wasserdampf hat dabei insbesondere die Eigenschaft sowohl desinfizierend als auch desodorierend auf das Textil zu wirken.

Plasmaaktivierter Wasserdampf ist dabei beispielsweise Wasserdampf, der aus plasmaaktivertem Wasser erzeugt wurde und/oder Wasserdampf, der plasmaaktiviert wurde. Plasmaaktivierter Wasserdampf kann beispielsweise mithilfe einer dielektrischen Barriereentladungs-Plasmadüse (sogenannte Dielectric Barrier Discharge, DBD) in Kombination mit einem Wasserverdampfer erzeugt werden. Typischerweise wird so ein Plasma unter Normaldruck, d.h. atmosphärischem Druck erzeugt.

Diese Weiterbildung hat den Vorteil, dass sie besonders gute Reinigungsergebnisse erzeugt. Insbesondere werden durch diese Weiterbildung eine besonders gute Desinfektion und Desodorierung des Textils erreicht.

Die Textilbearbeitungsvorrichtung kann dadurch weitergebildet werden, dass die Dampferfassungseinheit weiter ausgebildet ist, einen Plasmadampfparameter des an die Bearbeitungskammer bereitgestellten plasmaaktiverten Wasserdampfs zu erfassen, und wobei die Dampfregeleinheit weiter ausgebildet ist, in Erwiderung auf den erfassten Plasmadampfparameter eine Plasmadampfeigenschaft des an die Bearbeitungskammer bereitgestellten plasmaaktiverten Wasserdampfs zu ändern.

Ein Plasmadampfparameter ist, zusätzlich zu den oben beschriebenen allgemeinen Dampfparametern, ein Parameter, der sich auf die Plasmaaktivierung bezieht. Beispielsweise ist ein Plasmadampfparameter ein durch die Plasmaaktivierung erzeugter Ionisierungsgrad des Wasserdampfs. Dieser kann durch geeignete Sensoren in bzw. an der Bearbeitungskammer, beispielsweise einem Kondensator, erfasst werden.

Eine Plasmadampfeigenschaft ist, zusätzlich zu den oben beschriebenen allgemeinen Dampfeigenschaften, eine Eigenschaft, die sich auf die Plasmaaktivierung bezieht. Beispielsweise ist eine Plasmadampfeigenschaft eine Pulsdauer, eine Frequenz und/oder eine Leistung, mit der das Wasser bzw. der Wasserdampf bei der Plasmaaktivierung beaufschlagt wird.

Es versteht sich, dass die die Dampfregeleinheit auch ausgebildet ist, in Erwiderung auf einen erfassten Dampfparameter eine Plasmadampfeigenschaft des an die Bearbeitungskammer bereitgestellten plasmaaktiverten Wasserdampfs zu ändern.

Es versteht sich weiterhin, dass die Dampfregeleinheit auch ausgebildet ist, in Erwiderung auf einen erfassten Plasmadampfparameter eine Dampfeigenschaft des an die Bearbeitungskammer bereitgestellten Wasserdampfs, insbesondere des an die Bearbeitungskammer bereitgestellten plasmaaktivierten Wasserdampfs bereitzustellen.

Plasmaaktivierter Wasserdampf wirkt insbesondere desodorierend und/oder desinfizierend. Deshalb wird ein Textil, das mit plamsaaktiviertem Wasserdampf bearbeitet, d.h. behandelt wird, besonders sauber.

Dadurch hat diese Weiterbildung den Vorteil, dass sie sich besonders gut für die Desodorierung und/oder Desinfektion eines Textils eignet.

Die Textilbearbeitungsvorrichtung kann dadurch weitergebildet werden, dass sie weiter eine Heißluftbereitstellungseinheit umfassts, die ausgebildet ist, Heißluft mit einer vorgegebenen Heißlufteigenschaft an die Bearbeitungskammer bereitzustellen.

Die Heißluftbereitstellungseinheit weist dazu beispielsweise ein Gebläse und einen Erhitzer auf. Die Heißluftbereitstellungseinheit ist ausgebildet, die Heißluft mit zumindest einer vorgegebenen Heißlufteigenschaft an die Bearbeitungskammer bereitzustellen. Eine Heißlufteigenschaft ist dabei beispielsweise eine Heißlufttemperatur, eine Heißluftrestfeuchte und/oder eine Heißluftmenge. Diese ist vorgegeben, beispielsweise durch eine Voreinstellung in der Heißluftbereitstellungseinheit und/oder eine Voreinstellung des Heißlufterzeugungsprozesses. Eine Heißlufteigenschaft kann auch eine Bereitstellungsdauer sein bzw. diese umfassen. Beispielsweise kann die Heißluft über eine Zeitdauer von einer Sekunde, zehn Sekunden, 30 Sekunden, einer Minute und/oder 90 Sekunden an die Bearbeitungskammer bereitgestellt werden.

Die Heißlufteigenschaft ist dabei eine Eigenschaft, die die Heißluft unmittelbar vor oder bei der Bereitstellung an die Bearbeitungskammer aufweist. Insbesondere kann die zumindest eine vorgegebene Heißlufteigenschaft eine dem durch die Textilbearbeitungsvorrichtung entsprechende Heißlufteigenschaft sein.

Wenn es sich bei dem Textil wie in dem oben genannten Beispiel um ein Produkt aus einer Kunstfaser, wie beispielsweise Polyester, handelt, das zur Trocknung höhere Temperaturen und/oder kürzere Bereitstellungsdauern benötigt und/oder erlaubt, dann kann die vorgegebene Heißlufteigenschaft beispielsweise eine höhere Heißlufttemperatur, wie beispielsweise 150°C, und/oder eine kürzere Bereitstellungsdauer, wie beispielsweise 20 Sekunden, sein bzw. umfassen.

Wenn es sich bei dem Textil hingegen um ein Produkt aus einer Naturfaser, wie beispielsweise Baumwolle, handelt, die zur Trocknung höhere Temperaturen benötigt und/oder längere Bereitstellungsdauern und/oder erlaubt, kann die vorgegebene Heißlufteigenschaft beispielsweise eine höhere Heißlufttemperatur, wie beispielsweise 180°C, und/oder eine längere Bereitstellungsdauer, wie beispielsweise 60 Sekunden, sein bzw. umfassen.

Das Bereitstellen der Heißluft an die Bearbeitungskammer kann dabei insbesondere regelmäßig, periodisch und/oder anlassbezogen erfolgen. Beispielsweise kann die Heißluft jede Minute, alle 30 Sekunden, alle zehn Sekunden oder jede Sekunde an die Bearbeitungskammer bereitgestellt werden. Alternativ oder zusätzlich kann die Heißluft nach jedem Bereitstellen von Wasserdampf, insbesondere von plasmaaktivertem Wasserdampf, an die Bearbeitungskammer erfolgen.

Die Heißluftbereitstellungseinheit dient dabei dazu, das Textil nach der Bearbeitung durch Wasserdampf, insbesondere plasmaaktivertem Wasserdampf, mit Heißluft zu trocknen und so mögliche Dampf- oder Wasserresiduen in dem Textil zu entfernen. Weiter dient die Heißluftbereitstellungseinheit dazu, das Textil zu glätten und insbesondere durch Andrücken an eine Wand der Bearbeitungskammer auch zu bügeln.

Diese Weiterbildung hat den Vorteil, dass das Textil nach dem Bearbeitungsschritt des Bereitstellens des Wasserdampfs, insbesondere des plasmaaktivierten Wasserdampfs, getrocknet werden kann. Somit kann das Textil nach dem Bearbeiten unmittelbar einem weiteren Bearbeitungsschritt, wie beispielsweise einem Verpacken, zugeführt werden.

Die Textilbearbeitungsvorrichtung kann dadurch weitergebildet werden, dass sie weiter eine Heißlufterfassungseinheit, die ausgebildet ist, einen Heißluftparameter der an die Bearbeitungskammer bereitgestellten Heißluft zu erfassen, und eine Heißluftregeleinheit, die ausgebildet ist, in Erwiderung auf den erfassten Heißluftparameter eine Heißlufteigenschaft der an die Bearbeitungskammer bereitgestellten Heißluft zu ändern, umfasst.

Beispielsweise ist ein Heißluftparameter eine Heißlufttemperatur, eine Heißluftrestfeuchte und/oder eine Heißluftmenge der unmittelbar durch die Heißluftbereitstellungseinheit bereitgestellten Heißluft bzw. wird der Heißluftparameter unmittelbar an der Heißluftbereitstellungseinheit erfasst.

Alternativ oder zusätzlich kann ein Heißluftparameter auch eine Heißlufttemperatur, eine Heißluftrestfeuchte und/oder eine Heißluftmenge des sich in der Bearbeitungskammer einstellenden Heißluft-Luft-Gemisches sein bzw. wird der Heißluftparameter an einem von der Heißluftbereitstellungseinheit beabstandeten Ort wie beispielsweise einem Mittel- oder Zentralpunkt der Bearbeitungskammer und/oder an dem bzw. in der Nähe des Textils erfasst.

Ein solcher Heißluftparameter kann über geeignete Sensoren, insbesondere einen oder mehrere Temperatursensoren, einen oder mehrere Drucksensoren und/oder einen oder mehrere Feuchtigkeitssensoren erfolgen. Die Sensoren können dabei beispielsweise in und/oder an der Bearbeitungskammer und/oder in und/oder an der Textilbearbeitungsvorrichtung angeordnet sein.

Der Heißluftparameter kann dabei insbesondere regelmäßig, periodisch und/oder anlassbezogen erfasst werden. Beispielsweise kann der Heißluftparameter jede Minute, alle 30 Sekunden, alle zehn Sekunden, jede Sekunde, alle 500 Millisekunden oder jede Millisekunde erfasst werden.

Alternativ oder zusätzlich kann der Heißluftparameter in Abhängigkeit des Bereitstellens des Wasserdampfes, insbesondere des plasmaaktiverten Wasserdampfes an die Bearbeitungskammer erfolgen, beispielsweise gleichzeitig mit oder zeitlich vor oder nach dem Bereitstellen des Wasserdampfes erfolgen, beispielsweise eine Sekunde, zehn Sekunden, 30 Sekunden oder eine Minute vor oder nach dem Bereitstellen des Wasserdampfes. Weiter alternativ oder zusätzlich kann der Heißluftparameter in Abhängigkeit des Bereitstellens der Heißluft an die Bearbeitungskammer erfolgen, beispielsweise gleichzeitig mit oder zeitlich vor oder nach dem Bereitstellen der Heißluft erfolgen, beispielsweise eine Sekunde, zehn Sekunden, 30 Sekunden oder eine Minute vor oder nach dem Bereitstellen der Heißluft.

Der erfasste Heißluftparameter kann dabei mit der zumindest einen vorgegebenen Heißlufteigenschaft übereinstimmen oder proportional dazu sein, muss dies aber nicht.

Wenn beispielsweise eine Heißlufttemperatur der an die Bearbeitungskammer bereitgestellten Heißluft unmittelbar an der Heißluftbereitstellungseinheit erfasst wird, so kann die Heißlufteigenschaft, die durch die Heißluftregeleinheit geändert wird, mit dem erfassten Heißluftparameter übereinstimmen oder proportional dazu sein.

Wenn hingegen die Heißlufteigenschaft beispielsweise eine Heißlufttemperatur des sich in der Bearbeitungskammer einstellenden Heißluft-Luft-Gemisches ist, so kann der Heißluftparameter nicht mit der Heißlufteigenschaft übereinstimmen und/oder nicht dazu proportional sein.

Die Textilbearbeitungsvorrichtung umfasst weiter eine Heißluftregeleinheit, die ausgebildet ist, in Erwiderung auf den erfassten Heißluftparameter zumindest eine Heißlufteigenschaft der an die Bearbeitungskammer bereitgestellten Heißluft zu ändern.

Die Heißluftregeleinheit kann dabei als einfaches Regelglied aufgebaut sein, beispielsweise als PID-Regler. Alternativ oder zusätzlich kann die Heißluftregeleinheit auch eine mikroprozessor- oder computergestützte Regelung umfassen und/oder Zugriff darauf haben. Ebenso kann die Heißluftregeleinheit Zugriff auf die Heißluftbereitstellungseinheit haben, um so eine Heißlufteigenschaft zu ändern. Insbesondere kann die Heißluftregeleinheit mit der oben beschriebenen Dampfregeleinheit übereinstimmen bzw. kann eine gemeinsame Regeleinheit sowohl Dampfregel- als auch Heißluftregelaufgaben übernehmen. Alternativ kann die Heißluftregeleinheit auch unabhängig von der Dampfregeleinheit aufgebaut bzw. davon unabhängig sein.

Das Ändern der Heißlufteigenschaft erfolgt dabei insbesondere durch Ändern eines Wertes der vorgegebenen Heißlufteigenschaft. Beispielsweise kann so durch die Heißluftregeleinheit ein Wert einer Heißlufteigenschaft erhöht oder verringert werden. Beispielsweise kann die Heißlufteigenschaft geändert werden, weil ein erfasster Heißluftparameter, also ein Ist-Parameter, von einem Soll-Parameter abweicht, insbesondere um einen vorbestimmten Schwellwert abweicht.

Das Ändern der Heißlufteigenschaft kann dabei insbesondere regelmäßig, periodisch und/oder anlassbezogen erfolgen. Beispielsweise kann die Heißlufteigenschaft jede Minute, alle 30 Sekunden, alle zehn Sekunden, jede Sekunde, alle 500 Millisekunden oder jede Millisekunde geändert werden.

Alternativ oder zusätzlich kann die Heißlufteigenschaft in Abhängigkeit des Erfassens des Heißluftparameters erfolgen, beispielsweise gleichzeitig mit oder zeitlich vor oder nach dem Erfassen des Heißluftparameters erfolgen, beispielsweise eine Sekunde, zehn Sekunden, 30 Sekunden oder eine Minute vor oder nach dem Erfassen des Heißluftparameters.

Wenn nun, bezogen auf das oben genannte Ausführungsbeispiel, ein Textil aus Polyester an die Bearbeitungskammer bereitgestellt wird und die Heißluft mit 150°C über einen Zeitraum von 20 Sekunden an die Bearbeitungskammer bereitgestellt wird, kann beispielsweise unmittelbar nach dem Ablauf der Bereitstellungsdauer von 20 Sekunden ein Heißluftparameter erfasst werden, beispielsweise in der Nähe des Textils. Dieser erfasste Heißluftparameter kann dabei beispielsweise eine sich nach der Bereitstellungsdauer in der Atmosphäre der Bearbeitungskammer eingestellte Heißlufttemperatur von 120°C sein. Dieser kann insbesondere deshalb 120°C betragen, da das Textil besonders aus einem besonders dichten oder schweren Stoff besteht, wodurch sich die Heißluft nicht ideal ausbreiten kann.

Hierzu kann beispielsweise für das Textil ein Soll-Parameter von 125°C hinterlegt sein, wobei der Schwellwert 3°C beträgt. Aufgrund dessen wird dann in Reaktion auf die Abweichung von 5°C des erfassten Heißluftparameter-Ist-Wertes von dem Heißluftparameter-Soll-Wert, die Heißlufttemperatur der Heißluft, die, nach einer Ruhezeit von beispielsweise 10 Sekunden, erneut an die Bearbeitungskammer bereitgestellt wird, geändert.

Diese Änderung kann dabei beispielsweise eine Erhöhung der Heißlufttemperatur der Heißluft um 3°C von 150°C auf 153°C umfassen und sodann die Heißluft mit der erhöhten Heißlufttemperatur an die Bearbeitungskammer bereitgestellt werden.

Diese Weiterbildung hat den Vorteil, dass das Textil besonders präzise getrocknet werden kann.

Die Textilbearbeitungsvorrichtung kann dadurch weitergebildet werden, dass die Heißluftregeleinheit weiter ausgebildet ist, in Erwiderung auf den erfassten Dampfparameter eine Heißlufteigenschaft der an die Bearbeitungskammer bereitgestellten Heißluft zu ändern.

Das Ändern der Heißlufteigenschaft kann dabei insbesondere wie oben beschrieben erfolgen, wobei nicht ausschließlich der erfasste Heißluftparameter für die Regelung bzw. Änderung zugrunde gelegt wird, sondern zusätzlich der erfasste Dampfparameter, der ebenfalls wie oben beschrieben erfasst werden kann.

Diese Weiterbildung hat den Vorteil, dass das Textil besonders präzise getrocknet werden kann. Insbesondere kann so bei der Trocknung mit Heißluft ein Dampfparameter berücksichtigt werden.

Die Textilbearbeitungsvorrichtung kann dadurch weitergebildet werden, dass die Heißluftregeleinheit weiter ausgebildet ist, in Erwiderung auf den erfassten Plasmadampfparameter eine Heißlufteigenschaft der an die Bearbeitungskammer bereitgestellten Heißluft zu ändern.

Das Ändern der Heißlufteigenschaft kann dabei insbesondere wie oben beschrieben erfolgen, wobei nicht ausschließlich der erfasste Heißluftparameter für die Regelung bzw. Änderung zugrunde gelegt wird, sondern zusätzlich der erfasste Plasmadampfparameter, der ebenfalls wie oben beschrieben erfasst werden kann.

Diese Weiterbildung hat den Vorteil, dass das Textil besonders präzise getrocknet werden kann. Insbesondere kann so bei der Trocknung mit Heißluft ein Plasmadampfparameter berücksichtigt werden.

Die Textilbearbeitungsvorrichtung kann dadurch weitergebildet werden, dass die Dampfregeleinheit weiter ausgebildet ist, in Erwiderung auf den erfassten Heißluftparameter eine Dampfeigenschaft des an die Bearbeitungskammer bereitgestellten Wasserdampfs zu ändern.

Das Ändern der Dampfeigenschaft kann dabei insbesondere wie oben beschrieben erfolgen, wobei nicht ausschließlich der erfasste Dampfparameter für die Regelung bzw. Änderung zugrunde gelegt wird, sondern zusätzlich der erfasste Heißluftparameter, der ebenfalls wie oben beschrieben erfasst werden kann.

Diese Weiterbildung hat den Vorteil, dass das Textil besonders präzise getrocknet werden kann. Insbesondere kann so bei der Bearbeitung mit Wasserdampf ein Heißluftparameter berücksichtigt werden.

Die Textilbearbeitungsvorrichtung kann dadurch weitergebildet werden, dass die Dampfregeleinheit weiter ausgebildet ist, in Erwiderung auf den erfassten Heißluftparameter eine Plasmadampfeigenschaft des an die Bearbeitungskammer bereitgestellten plasmaaktiverten Wasserdampfs zu ändern.

Das Ändern der Plasmadampfeigenschaft kann dabei insbesondere wie oben beschrieben erfolgen, wobei nicht ausschließlich der erfasste Plasmadampfparameter für die Regelung bzw. Änderung zugrunde gelegt wird, sondern zusätzlich der erfasste Heißluftparameter, der ebenfalls wie oben beschrieben erfasst werden kann.

Diese Weiterbildung hat den Vorteil, dass das Textil besonders präzise getrocknet werden kann. Insbesondere kann so bei der Bearbeitung mit plasmaaktiviertem Wasserdampf ein Heißluftparameter berücksichtigt werden.

Die eingangs genannte Aufgabe wird ebenso gelöst durch ein Textilbearbeitungsverfahren, umfassend die Schritte Bereitstellen eines Textils an eine Bearbeitungskammer, Bereitstellen von Wasserdampf an die Bearbeitungskammer, Erfassen eines Dampfparameters des an die Bearbeitungskammer bereitgestellten Wasserdampfs und Ändern einer Dampfeigenschaft des an die Bearbeitungskammer bereitgestellten Wasserdampfs in Erwiderung auf den erfassten Dampfparameter.

Das Textilbearbeitungsverfahren kann dadurch weitergebildet werden, dass der Schritt des Bereitstellens von Wasserdampf an die Bearbeitungskammer ein Bereitstellen von plasmaaktiviertem Wasserdampf an die Bearbeitungskammer umfasst.

Das Textilbearbeitungsverfahren kann dadurch weitergebildet werden, dass der Schritt des Erfassens eines Dampfparameters des an die Bearbeitungskammer bereitgestellten Wasserdampfs ein Erfassen eines Plasmadampfparameters des an die Bearbeitungskammer bereitgestellten plasmaaktiverten Wasserdampfs umfasst, und wobei der Schritt des Änderns einer Dampfeigenschaft ein Ändern des an die Bearbeitungskammer bereitgestellten plasmaaktiverten Wasserdampfs in Erwiderung auf den erfassten Plasmadampfparameter umfasst.

Das Textilbearbeitungsverfahren kann dadurch weitergebildet werden, dass es weiter den Schritt Bereitstellen von Heißluft an die Bearbeitungskammer umfasst.

Das Textilbearbeitungsverfahren kann dadurch weitergebildet werden, dass es weiter die Schritte Erfassen eines Heißluftparameters der an die Bearbeitungskammer bereitgestellten Heißluft und Ändern einer Heißlufteigenschaft der an die Bearbeitungskammer bereitgestellten Heißluft in Erwiderung auf den erfassten Heißluftparameter umfasst.

Es versteht sich, dass einzelne oder sämtliche Schritte der oben beschriebenen Ausführungsformen des Textilbearbeitungsverfahrens ganz oder teilweise durch die oben beschriebenen Ausführungsformen der Textilbearbeitungsvorrichtung, insbesondere der oben beschriebenen Ausführungsformen der Textilbereitstellungseinheit, der Dampfbereitstellungseinheit, der Dampferfassungseinheit, der Dampfregeleinheit, der Heißluftbereitstellungseinheit, der Heißlufterfassungseinheit und/oder der Heißluftregeleinheit durchgeführt werden können.

Bezüglich der Ausgestaltungen und Vorteile des Textilbearbeitungsverfahrens wird zusätzlich auf die Ausgestaltungen und Vorteile der oben beschriebenen Ausführungsformen zur Textilbearbeitungsvorrichtung verwiesen.

Die eingangs genannte Aufgabe wird ebenfalls gelöst durch eine Verwendung zumindest einer Ausführungsform einer zuvor genannten Textilbearbeitungsvorrichtung zur Desinfektion eines an die Bearbeitungskammer bereitgestellten Textils.

Die eingangs genannte Aufgabe wird ebenfalls gelöst durch eine Verwendung zumindest einer Ausführungsform einer zuvor genannten Textilbearbeitungsvorrichtung zur Desodorierung eines an die Bearbeitungskammer bereitgestellten Textils.

Die eingangs genannte Aufgabe wird ebenfalls gelöst durch eine Verwendung zumindest einer Ausführungsform eines zuvor genannten Textilbearbeitungsverfahrens zur Desinfektion eines an die Bearbeitungskammer bereitgestellten Textils.

Die eingangs genannte Aufgabe wird ebenfalls gelöst durch eine Verwendung zumindest einer Ausführungsform eines zuvor genannten Textilbearbeitungsverfahrens zur Desodorierung eines an die Bearbeitungskammer bereitgestellten Textils.

Ausführungsformen der Textilbearbeitungsvorrichtung und des Textilbearbeitungsverfahrens werden nun beispielhaft anhand der beiliegenden Figuren beschrieben, in denen
- Fig. 1: eine schematische Seiten-Außenansicht von Ausführungsformen einer Textilbearbeitungsvorrichtung,
- Fig. 2: eine schematische perspektivische Außenansicht von Ausführungsformen einer Textilbearbeitungsvorrichtung gemäß Fig. 1,
- Fig. 3: eine schematische Innenansicht von Ausführungsformen einer Textilbearbeitungsvorrichtung gemäß Fig. 1 und
- Fig. 4: ein schematisches Ablaufdiagramm von Ausführungsformen eines Textilbearbeitungsverfahrens
zeigen, wobei gleiche Bezugszeichen gleiche oder ähnliche Merkmale bezeichnen.

Fig. 1 zeigt eine schematische Seiten-Außenansicht von Ausführungsformen einer Textilbearbeitungsvorrichtung 1. Die Textilbearbeitungsvorrichtung ist hier beispielhaft in Tunnelform, insbesondere beispielhaft als sogenannter Tunnelfinisher, abgebildet, in dem mehrere einzelne Be- und/oder Verarbeitungsschritte des Textils ausgeführt werden können.

Dabei weist die Textilbearbeitungsvorrichtung 1 beispielhaft, von links nach rechts, einen Wassernebelabschnitt 10, einen Wasserdampfabschnitt 20 und einen Heißluftabschnitt 30 auf.

Mithilfe einer Textilbereitstellungseinheit 40 wird ein durch die Textilbearbeitungsvorrichtung 1 zu bearbeitendes Textil 2 entlang der Textilförderungsrichtung T an die Textilbearbeitungsvorrichtung 1 bereitgestellt. Die Textilbereitstellungseinheit 40 ist dabei beispielhaft als eine Textilfördereinheit dargestellt, die mithilfe eines nicht gezeigten Vortriebs das Textil 2 an die Textilbearbeitungsvorrichtung 1 bereitstellt und durch diese, insbesondere durch die drei Abschnitte Wassernebelabschnitt 10, Wasserdampfabschnitt 20 und Heißluftabschnitt 30, hindurch befördert und am Ende auch aus der Textilbearbeitungsvorrichtung 1 wieder hinausbefördert. Abgebildet ist dabei auch ein bearbeitetes Textil 3, das von der Textilbereitstellungsvorrichtung 40 nach der Bearbeitung an einen weiteren Be- oder Verarbeitungsschritt übergeben kann.

Die Textilbearbeitungsvorrichtung 1 umfasst weiter eine im Inneren ausgebildete Bearbeitungskammer, die aus perspektivischen Gründen nicht abgebildet ist. Dabei ist die Textilbereitstellungseinheit 40 ausgebildet das zu bearbeitende Textil 2 an die Bearbeitungskammer bereitzustellen. Die Bearbeitungskammer erstreckt sich dabei über die gesamte Breite der Textilbearbeitungsvorrichtung 1 und insbesondere auch über die gesamte Breite des Wassernebelabschnitts 10, des Wasserdampfabschnitts 20 und des Heißluftabschnitts 30.

Dazu umfasst die Textilbearbeitungsvorrichtung 1 in dem Wassernebelabschnitt 10 zumindest eine Nebelbereitstellungseinheit, die ausgebildet ist, Wassernebel mit einer vorgegebenen Nebeleigenschaft an die Bearbeitungskammer und damit an das daran bereitgestellte Textil bereitzustellen. Dieser Wassernebelabschnitt 10 dient dazu, das Textil anzufeuchten.

In dem Wasserdampfabschnitt 20 umfasst die Textilbearbeitungsvorrichtung 1 eine Dampfbereitstellungseinheit, die ausgebildet ist, Wasserdampf mit einer vorgegebenen Dampfeigenschaft an die Bearbeitungskammer und damit an das daran bereitgestellte Textil bereitzustellen und eine Dampferfassungseinheit, die ausgebildet ist, einen Dampfparameter des an die Bearbeitungskammer bereitgestellten Wasserdampfs zu erfassen. Der Wasserdampfabschnitt 20 dient insbesondere dazu, das Textil zu desinfizieren und zu desodorieren.

Die Textilbearbeitungsvorrichtung 1 umfasst ferner eine Dampfregeleinheit, die ausgebildet ist, in Erwiderung auf den erfassten Dampfparameter eine Dampfeigenschaft des an die Bearbeitungskammer bereitgestellten Wasserdampfs zu ändern.

Dabei kann die Dampfbereitstellungseinheit insbesondere ausgebildet sein, plasmaaktivierten Wasserdampf an die Bearbeitungskammer bereitzustellen.

Weiter insbesondere kann die Dampferfassungseinheit ausgebildet sein, einen Plasmadampfparameter des an die Bearbeitungskammer bereitgestellten plasmaaktiverten Wasserdampfs zu erfassen, und die Dampfregeleinheit weiter ausgebildet sein, in Erwiderung auf den erfassten Plasmadampfparameter eine Plasmadampfeigenschaft des an die Bearbeitungskammer bereitgestellten plasmaaktiverten Wasserdampfs zu ändern.

In dem Heißluftabschnitt 30 umfasst die Textilbearbeitungsvorrichtung 1 eine Heißluftbereitstellungseinheit, die ausgebildet ist, Heißluft mit einer vorgegebenen Heißlufteigenschaft an die Bearbeitungskammer und damit an das daran bereitgestellte Textil bereitzustellen und optional eine Heißlufterfassungseinheit, die ausgebildet ist, einen Heißluftparameter der an die Bearbeitungskammer bereitgestellten Heißluft zu erfassen. Der Heißluftabschnitt 30 dient insbesondere dazu, das Textil zu trocknen und zu glätten.

Die Textilbearbeitungsvorrichtung 1 kann weiter eine Heißluftregeleinheit umfassen, die ausgebildet ist, in Erwiderung auf den erfassten Heißluftparameter eine Heißlufteigenschaft der an die Bearbeitungskammer bereitgestellten Heißluft zu ändern.

Dabei kann die Heißluftregeleinheit insbesondere ausgebildet sein, in Erwiderung auf den durch die Dampferfassungseinheit erfassten Dampfparameter eine Heißlufteigenschaft der an die Bearbeitungskammer bereitgestellten Heißluft zu ändern.

Die Heißluftregeleinheit kann auch weiter ausgebildet sein, in Erwiderung auf den durch die Dampferfassungseinheit erfassten Plasmadampfparameter eine Heißlufteigenschaft der an die Bearbeitungskammer bereitgestellten Heißluft zu ändern.

Die Dampfregeleinheit kann dabei ausgebildet sein, in Erwiderung auf den durch die Heißlufterfassungseinheit erfassten Heißluftparameter eine Dampfeigenschaft des an die Bearbeitungskammer bereitgestellten Wasserdampfs zu ändern.

Die Dampfregeleinheit kann weiter ausgebildet sein, in Erwiderung auf den durch die Heißlufterfassungseinheit erfassten Heißluftparameter eine Plasmadampfeigenschaft des an die Bearbeitungskammer bereitgestellten plasmaaktiverten Wasserdampfs zu ändern.

Durch eine Bedieneinheit 60 können durch einen menschlichen Bediener Bearbeitungsprogramme ausgewählt werden, beispielsweise für ein Textil aus einer Kunstfaser, wie Polyester, oder für ein Textil aus einer Naturfaser, wie Baumwolle, wobei in den Bearbeitungsprogrammen individuelle Bearbeitungseigenschaften vorgegeben sind. Insbesondere ist es durch die Bedieneinheit 60 möglich, zumindest eine Nebeleigenschaft des in dem Wassernebelabschnitt 10 bereitgestellten Wassernebels, zumindest eine Dampfeigenschaft bzw. eine Plasmadampfeigenschaft des in dem Wasserdampfabschnitt 20 bereitgestellten (plasmaaktivierten) Wasserdampfs und/oder zumindest eine Heißlufteigenschaft der in dem Heißluftabschnitt 30 bereitgestellten Heißluft vorzugeben. Alternativ oder zusätzlich können über die Bedieneinheit 60 auch einzelne der oben genannten oder weitere Eigenschaften durch einen menschlichen Bediener aktiviert/deaktiviert und/oder verändert werden.

Fig. 2 zeigt eine schematische perspektivische Außenansicht von Ausführungsformen einer Textilbearbeitungsvorrichtung 1 gemäß Fig. 1. Dabei ist in dieser Ansicht insbesondere die sich über die gesamte Breite der Textilbearbeitungsvorrichtung 1 erstreckende Bearbeitungskammer 50 zu sehen. Diese wird von nicht mit Bezugszeichen versehenen Seiten-, Boden und Dachelementen der jeweiligen Abschnitte begrenzt, wodurch sich in der Bearbeitungskammer 50 ein regelbares Klima einstellen kann, das von der Außenatmosphäre um die Textilbearbeitungsvorrichtung 1 verschieden und konfigurierbar ist.

Alternativ oder zusätzlich können auch drei individuelle Bearbeitungskammer, das heißt eine Wassernebelkammer, eine Dampfkammer und eine Heißluftkammer vorgesehen sein, die optional unterschiedliche Größen und/oder Dimensionen aufweisen können. Diese individuellen Bearbeitungskammern können dabei auch durch geeignete Mechanismen voneinander atmosphärisch getrennt sein, beispielsweise durch öffen- und schließbare Trennwände oder -türen.

Fig. 3 zeigt eine schematische Innenansicht von Ausführungsformen einer Textilbearbeitungsvorrichtung 1 gemäß Fig. 1. Dabei ist vereinfacht dargestellt, wie eine Seitenwand 52 gegenüber einer anderen Seitenwand 51 der Textilbearbeitungsvorrichtung 1 aufgeklappt ist, sodass ein Abschnitt der Bearbeitungskammer 50 sichtbar ist. Ebenfalls vereinfacht dargestellt ist, dass der gezeigte Abschnitt der Bearbeitungskammer 50 den Wassernebelabschnitt 10, den Wasserdampfabschnitt 20 und den Heißluftabschnitt 30 umfasst.

Abgebildet in Fig. 3 ist insbesondere auch, dass der Wassernebelabschnitt 10, der Wasserdampfabschnitt 20 und der Heißluftabschnitt 30 jeweils durch geeignete Elemente auf jeder Seite der Textilbearbeitungsvorrichtung 1 zusammen mit dem Abschnitt der Bearbeitungskammer 50 gebildet wird.

Das Textil 2 wird dabei durch die nicht im Detail gezeigte Textilförderungseinheit entlang der Textilförderungsrichtung T durch die Bearbeitungskammer 50 transportiert. Dazu ist das Textil an einer Textilbefestigungseinheit 41 befestigt, die durch die Textilförderungseinheit bewegt wird.

Zunächst durchläuft das Textil 2 entlang Textilförderungsrichtung T den Wassernebelabschnitt 10, der dabei eine oder mehrere Nebelbereitstellungseinheiten 11 umfasst, die ausgebildet sind, Wassernebel mit einer vorgegebenen Nebeleigenschaft an die Bearbeitungskammer 50 bereitzustellen.

Danach durchläuft das Textil 2 entlang Textilförderungsrichtung T den Wasserdampfabschnitt 20, der dabei eine oder mehrere Dampfbereitstellungseinheiten 21 umfasst, die ausgebildet sind, Wasserdampf, insbesondere plasmaaktivierten Wasserdampf, mit einer vorgegebenen Dampfeigenschaft bzw. einer Plasmadampfeigenschaft an die Bearbeitungskammer 50 bereitzustellen.

Zuletzt durchläuft das Textil 2 entlang Textilförderungsrichtung T den Heißluftabschnitt 30, der dabei eine oder mehrere Heißluftbereitstellungseinheiten 31 umfasst, die ausgebildet sind, Heißluft mit einer vorgegebenen Heißlufteigenschaft an die Bearbeitungskammer 50 bereitzustellen.

An der Befestigungseinheit 41 ist dabei eine Erfassungseinheit 15 angeordnet, die ausgebildet ist, einen Dampfparameter des an die Bearbeitungskammer bereitgestellten Wasserdampfs zu erfassen und/oder einen Plasmadampfparameter des an die Bearbeitungskammer bereitgestellten plasmaaktiverten Wasserdampfs zu erfassen und/oder einen Heißluftparameter der an die Bearbeitungskammer bereitgestellten Heißluft zu erfassen.

Eine nicht abgebildete Regeleinheit ist dabei ausgebildet, die von der Erfassungseinheit erfassten Parameter auszuwerten und in Erwiderung darauf, einen oder mehrere Eigenschaften des Wasserdampfs, insbesondere des plasmaaktivierten Wasserdampfs und/oder der Heißluft anzupassen.

Fig. 4 zeigt ein schematisches Ablaufdiagramm von Ausführungsformen eines Textilbearbeitungsverfahrens 1000, das insbesondere von bzw. durch die in den Fig. 1 bis 3 gezeigte Textilbearbeitungsvorrichtung 1 durchgeführt werden kann.

Das Textilbearbeitungsverfahrens 1000 umfasst dabei zunächst den Schritt 1100 des Bereitstellens eines Textils an eine Bearbeitungskammer.

In einem darauffolgenden Schritt umfasst das Textilbearbeitungsverfahrens 1000 den Schritt 1200 des Bereitstellens von Wasserdampf an die Bearbeitungskammer. In einem darauffolgenden Schritt umfasst das Textilbearbeitungsverfahrens 1000 den Schritt 1300 des Erfassens eines Dampfparameters des an die Bearbeitungskammer bereitgestellten Wasserdampfs.

In einem darauffolgenden Schritt umfasst das Textilbearbeitungsverfahrens 1000 den Schritt 1400 des Änderns einer Dampfeigenschaft des an die Bearbeitungskammer bereitgestellten Wasserdampfs in Erwiderung auf den erfassten Dampfparameter.

In einem darauffolgenden optionalen Schritt umfasst das Textilbearbeitungsverfahrens 1000 den Schritt 1500 des Bereitstellens von Heißluft mit einer vorgegebenen Heißlufteigenschaft an die Bearbeitungskammer.

In einem darauffolgenden optionalen Schritt umfasst das Textilbearbeitungsverfahrens 1000 den Schritt 1600 des Erfassens eines Heißluftparameters der an die Bearbeitungskammer bereitgestellten Heißluft.

In einem darauffolgenden optionalen Schritt umfasst das Textilbearbeitungsverfahrens 1000 den Schritt 1700 des Änderns einer Heißlufteigenschaft der an die Bearbeitungskammer bereitgestellten Heißluft in Erwiderung auf den erfassten Heißluftparameter.

Dabei kann optional der Schritt 1200 des Bereitstellens von Wasserdampf an die Bearbeitungskammer ein Bereitstellen von plasmaaktiviertem Wasserdampf an die Bearbeitungskammer umfassen.

Ebenso optional kann der Schritt 1300 des Erfassens eines Dampfparameters des an die Bearbeitungskammer bereitgestellten Wasserdampfs ein Erfassen eines Plasmadampfparameters des an die Bearbeitungskammer bereitgestellten plasmaaktiverten Wasserdampfs umfassen.

Ebenso optional kann der Schritt 1400 des Änderns einer Dampfeigenschaft ein Ändern des an die Bearbeitungskammer bereitgestellten plasmaaktiverten Wasserdampfs in Erwiderung auf den erfassten Plasmadampfparameter umfassen.

Nach dem Schritt 1700 kann das Verfahren erneut beim Schritt 1100 beginnen.

Die Textilbearbeitungsvorrichtung und das Textilbearbeitungsverfahren können insbesondere in den folgenden Beispiel-Ausführungsformen ausgestaltet sein:
Beispiel 1: Textilbearbeitungsvorrichtung, umfassend:
   - eine Bearbeitungskammer,
   - eine Textilbereitstellungseinheit, die ausgebildet ist, ein Textil an die Bearbeitungskammer bereitzustellen,
   - eine Dampfbereitstellungseinheit, die ausgebildet ist, Wasserdampf mit einer vorgegebenen Dampfeigenschaft an die Bearbeitungskammer bereitzustellen,
   - eine Dampferfassungseinheit, die ausgebildet ist, einen Dampfparameter des an die Bearbeitungskammer bereitgestellten Wasserdampfs zu erfassen, und
   - eine Dampfregeleinheit, die ausgebildet ist, in Erwiderung auf den erfassten Dampfparameter eine Dampfeigenschaft des an die Bearbeitungskammer bereitgestellten Wasserdampfs zu ändern.
Beispiel 2: Textilbearbeitungsvorrichtung nach dem vorhergehenden Beispiel 1, wobei die Dampfbereitstellungseinheit ausgebildet ist, plasmaaktivierten Wasserdampf an die Bearbeitungskammer bereitzustellen.
Beispiel 3: Textilbearbeitungsvorrichtung nach dem vorhergehenden Beispiel 2, wobei die Dampferfassungseinheit weiter ausgebildet ist, einen Plasmadampfparameter des an die Bearbeitungskammer bereitgestellten plasmaaktiverten Wasserdampfs zu erfassen, und
   wobei die Dampfregeleinheit weiter ausgebildet ist, in Erwiderung auf den erfassten Plasmadampfparameter eine Plasmadampfeigenschaft des an die Bearbeitungskammer bereitgestellten plasmaaktiverten Wasserdampfs zu ändern.
Beispiel 4: Textilbearbeitungsvorrichtung nach einem der vorhergehenden Beispiele, weiter umfassend:
   - eine Heißluftbereitstellungseinheit, die ausgebildet ist, Heißluft mit einer vorgegebenen Heißlufteigenschaft an die Bearbeitungskammer bereitzustellen.
Beispiel 5: Textilbearbeitungsvorrichtung nach dem vorhergehenden Beispiel 4, weiter umfassend:
   - eine Heißlufterfassungseinheit, die ausgebildet ist, einen Heißluftparameter der an die Bearbeitungskammer bereitgestellten Heißluft zu erfassen, und
   - eine Heißluftregeleinheit, die ausgebildet ist, in Erwiderung auf den erfassten Heißluftparameter eine Heißlufteigenschaft der an die Bearbeitungskammer bereitgestellten Heißluft zu ändern.
Beispiel 6: Textilbearbeitungsvorrichtung nach dem vorhergehenden Beispiel 5, wobei die Heißluftregeleinheit weiter ausgebildet ist, in Erwiderung auf den erfassten Dampfparameter eine Heißlufteigenschaft der an die Bearbeitungskammer bereitgestellten Heißluft zu ändern.
Beispiel 7: Textilbearbeitungsvorrichtung nach einem der vorhergehenden Beispiele 5 oder 6, wobei die Heißluftregeleinheit weiter ausgebildet ist, in Erwiderung auf den erfassten Plasmadampfparameter eine Heißlufteigenschaft der an die Bearbeitungskammer bereitgestellten Heißluft zu ändern.
Beispiel 8: Textilbearbeitungsvorrichtung nach einem der vorhergehenden Beispiele 5 bis 7, wobei die Dampfregeleinheit weiter ausgebildet ist, in Erwiderung auf den erfassten Heißluftparameter eine Dampfeigenschaft des an die Bearbeitungskammer bereitgestellten Wasserdampfs zu ändern.
Beispiel 9: Textilbearbeitungsvorrichtung nach einem der vorhergehenden Beispiele 5 bis 8, wobei die Dampfregeleinheit weiter ausgebildet ist, in Erwiderung auf den erfassten Heißluftparameter eine Plasmadampfeigenschaft des an die Bearbeitungskammer bereitgestellten plasmaaktiverten Wasserdampfs zu ändern.
Beispiel 10: Textilbearbeitungsverfahren, umfassend die folgenden Schritte:
   - Bereitstellen eines Textils an eine Bearbeitungskammer;
   - Bereitstellen von Wasserdampf an die Bearbeitungskammer;
   - Erfassen eines Dampfparameters des an die Bearbeitungskammer bereitgestellten Wasserdampfs; und
   - Ändern einer Dampfeigenschaft des an die Bearbeitungskammer bereitgestellten Wasserdampfs in Erwiderung auf den erfassten Dampfparameter.
Beispiel 11: Textilbearbeitungsverfahren nach dem vorhergehenden Beispiel 10, wobei der Schritt des Bereitstellens von Wasserdampf an die Bearbeitungskammer ein Bereitstellen von plasmaaktiviertem Wasserdampf an die Bearbeitungskammer umfasst.
Beispiel 12: Textilbearbeitungsverfahren nach dem vorhergehenden Beispiel 11, wobei der Schritt des Erfassens eines Dampfparameters des an die Bearbeitungskammer bereitgestellten Wasserdampfs ein Erfassen eines Plasmadampfparameters des an die Bearbeitungskammer bereitgestellten plasmaaktiverten Wasserdampfs umfasst, und wobei der Schritt des Änderns einer Dampfeigenschaft ein Ändern des an die Bearbeitungskammer bereitgestellten plasmaaktiverten Wasserdampfs in Erwiderung auf den erfassten Plasmadampfparameter umfasst.
Beispiel 13: Textilbearbeitungsverfahren nach einem der vorhergehenden Beispiele 10 bis 12, weiter umfassend den Schritt:
   - Bereitstellen von Heißluft mit einer vorgegebenen Heißlufteigenschaft an die Bearbeitungskammer.
Beispiel 14: Textilbearbeitungsverfahren nach dem vorhergehenden Beispiel 13, weiter umfassend die Schritte:
   - Erfassen eines Heißluftparameters der an die Bearbeitungskammer bereitgestellten Heißluft, und
   - Ändern einer Heißlufteigenschaft der an die Bearbeitungskammer bereitgestellten Heißluft in Erwiderung auf den erfassten Heißluftparameter.

### Bezugszeichenliste

- 1: Textilbearbeitungsvorrichtung
- 2: zu bearbeitendes Textil
- 3: bearbeitetes Textil
- 10: Wassernebelabschnitt
- 11: Nebelbereitstellungseinheit
- 15: Erfassungseinheit
- 20: Wasserdampfabschnitt
- 21: Dampfbereitstellungseinheit
- 30: Heißluftabschnitt
- 31: Heißluftbereitstellungseinheit
- 40: Textilbereitstellungseinheit
- 41: Textilbefestigungseinheit
- 50: Bearbeitungskammer
- 51: Seitenwand
- 52: Seitenwand
- 60: Bedieneinheit

- 1000: Verfahren
- 1100: Verfahrensschritt
- 1200: Verfahrensschritt
- 1300: Verfahrensschritt
- 1400: Verfahrensschritt
- 1500: Verfahrensschritt
- 1600: Verfahrensschritt
- 1700: Verfahrensschritt

- T: Textilförderungsrichtung

## Patentansprüche

1. Textilbearbeitungsvorrichtung, umfassend:
- eine Bearbeitungskammer (50),
- eine Dampfbereitstellungseinheit (21), die ausgebildet ist, Wasserdampf mit einer vorgegebenen Dampfeigenschaft an die Bearbeitungskammer bereitzustellen,
- eine Dampferfassungseinheit, die ausgebildet ist, einen Dampfparameter des an die Bearbeitungskammer (50) bereitgestellten Wasserdampfs zu erfassen, und
- eine Heißluftbereitstellungseinheit (31), die ausgebildet ist, Heißluft mit einer vorgegebenen Heißlufteigenschaft an die Bearbeitungskammer bereitzustellen.
- eine Heißlufterfassungseinheit, die ausgebildet ist, einen Heißluftparameter der an die Bearbeitungskammer (50) bereitgestellten Heißluft zu erfassen, **gekennzeichnet durch**
- eine Textilbefestigungseinheit (41), die ausgebildet ist, ein Textil an die Bearbeitungskammer (50) bereitzustellen,
- eine Dampfregeleinheit, die ausgebildet ist, in Erwiderung auf den erfassten Dampfparameter eine Dampfeigenschaft des an die Bearbeitungskammer bereitgestellten Wasserdampfs zu ändern, und
- eine Heißluftregeleinheit, die ausgebildet ist, in Erwiderung auf den erfassten Heißluftparameter eine Heißlufteigenschaft der an die Bearbeitungskammer bereitgestellten Heißluft zu ändern, wobei die Heißluftregeleinheit weiter ausgebildet ist, in Erwiderung auf den erfassten Dampfparameter eine Heißlufteigenschaft der an die Bearbeitungskammer bereitgestellten Heißluft zu ändern.

2. Textilbearbeitungsvorrichtung nach dem vorhergehenden Anspruch 1, wobei die Dampfbereitstellungseinheit (30) ausgebildet ist, plasmaaktivierten Wasserdampf an die Bearbeitungskammer (50)
bereitzustellen.

3. Textilbearbeitungsvorrichtung nach dem vorhergehenden Anspruch 2, wobei die Dampferfassungseinheit weiter ausgebildet ist, einen Plasmadampfparameter des an die Bearbeitungskammer bereitgestellten plasmaaktiverten Wasserdampfs zu erfassen, und
wobei die Dampfregeleinheit weiter ausgebildet ist, in Erwiderung auf den erfassten Plasmadampfparameter eine Plasmadampfeigenschaft des an die Bearbeitungskammer (50) bereitgestellten plasmaaktiverten Wasserdampfs zu ändern.

4. Textilbearbeitungsvorrichtung nach einem der vorhergehenden Ansprüche, wobei die Heißluftregeleinheit weiter ausgebildet ist, in Erwiderung auf den erfassten Plasmadampfparameter eine Heißlufteigenschaft der an die Bearbeitungskammer (50) bereitgestellten Heißluft zu ändern.

5. Textilbearbeitungsvorrichtung nach einem der vorhergehenden Ansprüche, wobei die Dampfregeleinheit weiter ausgebildet ist, in Erwiderung auf den erfassten Heißluftparameter eine Dampfeigenschaft des an die Bearbeitungskammer (50) bereitgestellten Wasserdampfs zu ändern.

6. Textilbearbeitungsvorrichtung nach einem der vorhergehenden Ansprüche, wobei die Dampfregeleinheit weiter ausgebildet ist, in Erwiderung auf den erfassten Heißluftparameter eine Plasmadampfeigenschaft des an die Bearbeitungskammer (50) bereitgestellten plasmaaktiverten Wasserdampfs zu ändern.

7. Textilbearbeitungsverfahren, umfassend die folgenden Schritte:
- Bereitstellen von Wasserdampf an die Bearbeitungskammer;
- Erfassen eines Dampfparameters des an die Bearbeitungskammer (50) bereitgestellten Wasserdampfs;
- Bereitstellen von Heißluft mit einer vorgegebenen Heißlufteigenschaft an die Bearbeitungskammer (50),
- Erfassen eines Heißluftparameters der an die Bearbeitungskammer bereitgestellten Heißluft, **dadurch gekennzeichnet, dass** das Verfahren die folgenden Scritte umfasst:
- Bereitstellen eines Textils an eine Bearbeitungskammer;
- Ändern einer Dampfeigenschaft des an die Bearbeitungskammer bereitgestellten Wasserdampfs in Erwiderung auf den erfassten Dampfparameter;
- Ändern einer Heißlufteigenschaft der an die Bearbeitungskammer bereitgestellten Heißluft in Erwiderung auf den erfassten Heißluftparameter; und
- Ändern einer Heißlufteigenschaft der an die Bearbeitungskammer bereitgestellten Heißluft in Erwiderung auf den erfassten Dampfparameter.

8. Textilbearbeitungsverfahren nach dem vorhergehenden Anspruch 7, wobei der Schritt des Bereitstellens von Wasserdampf an die Bearbeitungskammer (50) ein Bereitstellen von plasmaaktiviertem Wasserdampf an die Bearbeitungskammer (50) umfasst.

9. Textilbearbeitungsverfahren nach dem vorhergehenden Anspruch 8, wobei der Schritt des Erfassens eines Dampfparameters des an die Bearbeitungskammer (50) bereitgestellten Wasserdampfs ein Erfassen eines Plasmadampfparameters des an die Bearbeitungskammer bereitgestellten plasmaaktiverten Wasserdampfs umfasst, und
wobei der Schritt des Änderns einer Dampfeigenschaft ein Ändern des an die Bearbeitungskammer bereitgestellten plasmaaktiverten Wasserdampfs in Erwiderung auf den erfassten Plasmadampfparameter umfasst.

## Claims

1. A textile processing device comprising:
- a processing chamber (50),
- a vapour supply unit (21) configured to supply water vapour with a predetermined vapour property to the processing chamber,
- a vapour detection unit configured to detect a vapour parameter of the water vapour supplied to the processing chamber (50), and
- a hot air supply unit (31) configured to supply hot air with a predetermined hot air property to the processing chamber
- a hot air detection unit configured to detect a hot air parameter of the hot air supplied to the processing chamber (50),
**characterised by**
- a textile attachment unit (41) configured to supply a textile to the processing chamber (50),
- a vapour control unit configured to change a vapour property of the water vapour supplied to the processing chamber in response to the detected vapour parameter, and
- a hot air control unit configured to change a hot air property of the hot air supplied to the processing chamber in response to the detected hot air parameter, wherein the hot air control unit is further configured to change a hot air property of the hot air supplied to the processing chamber in response to the detected vapour parameter.

2. The textile processing device according to the preceding claim 1, wherein the vapour supply unit (30) is configured to supply plasma-activated water vapour to the processing chamber (50).

3. The textile processing device according to the preceding claim 2, wherein the vapour detection unit is further configured to detect a plasma vapour parameter of the plasma-activated water vapour supplied to the processing chamber, and
wherein the vapour control unit is further configured to change a plasma vapour property of the plasma-activated water vapour supplied to the processing chamber (50) in response to the detected plasma vapour parameter.

4. The textile processing device according to any one of the preceding claims, wherein the hot air control unit is further configured to change a hot air property of the hot air supplied to the processing chamber (50) in response to the detected plasma vapour parameter.

5. The textile processing device according to any one of the preceding claims, wherein the vapour control unit is further configured to change a vapour property of the water vapour supplied to the processing chamber (50) in response to the detected hot air parameter.

6. The textile processing device according to any one of the preceding claims, wherein the vapour control unit is further configured to change a plasma vapour property of the plasma-activated water vapour supplied to the processing chamber (50) in response to the detected hot air parameter.

7. A textile processing method comprising the following steps:
- supplying water vapour to the processing chamber;
- detecting a vapour parameter of the water vapour supplied to the processing chamber (50);
- supplying hot air with a predetermined hot air property to the processing chamber (50);
- detecting a hot air parameter of the hot air supplied to the processing chamber;
**characterised in that** the method comprises the following steps:
- supplying a textile to a processing chamber;
- changing a vapour property of the water vapour supplied to the processing chamber in response to the detected vapour parameter;
- changing a hot air property of the hot air supplied to the processing chamber in response to the detected hot air parameter; and
- changing a hot air property of the hot air supplied to the processing chamber in response to the detected vapour parameter.

8. The textile processing method according to the preceding claim 7, wherein the step of supplying water vapour to the processing chamber (50) comprises supplying plasma-activated water vapour to the processing chamber (50).

9. The textile processing method according to the preceding claim 8, wherein the step of detecting a vapour parameter of the water vapour supplied to the processing chamber (50) comprises detecting a plasma vapour parameter of the plasma-activated water vapour supplied to the processing chamber, and
wherein the step of changing a vapour property comprises changing the plasma-activated water vapour supplied to the processing chamber in response to the detected plasma vapour parameter.

## Revendications

1. Dispositif de traitement de textile, comprenant :
- une chambre de traitement (50),
- une unité de fourniture de vapeur (21) qui est adaptée pour fournir de la vapeur d'eau avec une propriété de vapeur prédéterminée à la chambre de traitement,
- une unité de détection de vapeur, qui est adaptée pour détecter un paramètre de vapeur de la vapeur d'eau fournie à la chambre de traitement (50), et
- une unité de fourniture d'air chaud (31) qui est adaptée pour fournir de l'air chaud avec une propriété d'air chaud prédéterminée à la chambre de traitement
- une unité de détection d'air chaud, qui est adaptée pour détecter un paramètre d'air chaud de l'air chaud fourni à la chambre de traitement (50),
**caractérisé par**
- une unité de fixation de textile (41) qui est adaptée pour fournir un textile à la chambre de traitement (50) ,
- une unité de régulation de vapeur qui est adaptée pour modifier une propriété de vapeur de la vapeur d'eau fournie à la chambre de traitement en réponse au paramètre de vapeur détecté, et
- une unité de régulation d'air chaud qui est adaptée pour modifier une propriété d'air chaud de l'air chaud fourni à la chambre de traitement en réponse au paramètre d'air chaud détecté, l'unité de régulation d'air chaud étant en outre adaptée pour modifier une propriété d'air chaud de l'air chaud fourni à la chambre de traitement en réponse au paramètre de vapeur détecté.

2. Dispositif de traitement de textile selon la revendication 1 précédente, dans lequel l'unité de fourniture de vapeur (30) est adaptée pour fournir de la vapeur d'eau activée par plasma à la chambre de traitement (50).

3. Dispositif de traitement de textile selon la revendication 2 précédente, dans lequel l'unité de détection de vapeur est en outre adaptée pour détecter un paramètre de vapeur de plasma de la vapeur d'eau activée par plasma fournie à la chambre de traitement, et
dans lequel l'unité de régulation de vapeur est en outre adaptée pour modifier une propriété de vapeur de plasma de la vapeur d'eau activée par plasma fournie à la chambre de traitement (50) en réponse au paramètre de vapeur de plasma détecté.

4. Dispositif de traitement de textile selon l'une quelconque des revendications précédentes, dans lequel l'unité de régulation d'air chaud est en outre adaptée pour modifier une propriété d'air chaud de l'air chaud fourni à la chambre de traitement (50) en réponse au paramètre de vapeur de plasma détecté.

5. Dispositif de traitement de textile selon l'une quelconque des revendications précédentes, dans lequel l'unité de régulation de vapeur est en outre adaptée pour modifier une propriété de vapeur de la vapeur d'eau fournie à la chambre de traitement (50) en réponse au paramètre d'air chaud détecté.

6. Dispositif de traitement de textile selon l'une quelconque des revendications précédentes, dans lequel l'unité de régulation de vapeur est en outre adaptée pour modifier une propriété de vapeur de plasma de la vapeur d'eau activée par plasma fournie à la chambre de traitement (50) en réponse au paramètre d'air chaud détecté.

7. Procédé de traitement de textile, comprenant les étapes suivantes :
- fournir de la vapeur d'eau à la chambre de traitement;
- détecter un paramètre de vapeur de la vapeur d'eau fournie à la chambre de traitement (50) ;
- fournir de l'air chaud avec une propriété d'air chaud prédéterminée à la chambre de traitement (50),
- détecter un paramètre d'air chaud de l'air chaud fourni à la chambre de traitement,
**caractérisé en ce que** le procédé comprend les étapes suivantes :
- fournir un textile à une chambre de traitement ;
- modifier une propriété de vapeur de la vapeur d'eau fournie à la chambre de traitement en réponse au paramètre de vapeur détecté ;
- modifier une propriété d'air chaud de l'air chaud fourni à la chambre de traitement en réponse au paramètre d'air chaud détecté ; et
- modifier une propriété d'air chaud de l'air chaud fourni à la chambre de traitement en réponse au paramètre de vapeur détecté.

8. Procédé de traitement de textile selon la revendication 7 précédente, dans lequel l'étape de fourniture de vapeur d'eau à la chambre de traitement (50) comprend une fourniture de vapeur d'eau activée par plasma à la chambre de traitement (50).

9. Procédé de traitement de textile selon la revendication 8 précédente, dans lequel l'étape de détection d'un paramètre de vapeur de la vapeur d'eau fournie à la chambre de traitement (50) comprend une détection d'un paramètre de vapeur de plasma de la vapeur d'eau activée par plasma fournie à la chambre de traitement, et
dans lequel l'étape de modification d'une propriété de vapeur comprend une modification de la vapeur d'eau activée par plasma fournie à la chambre de traitement en réponse au paramètre de vapeur de plasma détecté.
